# DEMANDE DE BREVET EUROPEEN

(11) **EP 1 705 300 A1**
(43) Date de publication de la demande: **27.09.2006**
(21) Numéro de dépôt: 06447036.2
(22) Date de dépôt: 17.03.2006
(51) Int. Cl.: E03F 5/04, E02D 29/14

(54) **Tampon de sol avec siphon de sol intégrée**

(30) Priorité: 18.03.2005 BE 200500145
(71) Demandeur: Camerman, Etienne, 1081 Bruxelles (BE); Camerman, Lucienne, 1081 Bruxelles (BE)
(72) Inventeur: Camerman, Etienne, 1081 Bruxelles (BE); Camerman, Lucienne, 1081 Bruxelles (BE)

(57) **Abrégé**

Tampon de sol avec sipoh de sol integre et procédé permettant l'installation d'un système de drainage de sol dans les locaux équipés uniquement d'une chambre de visite des égouttages et cela sans travaux particuliers.

Le procédé se composant d'un cadre (1), d'un couvercle (2) muni de son système de drainage avec ou sans système d'occlusion hydraulique (3) ou mécanique.

## Description

L'invention décrite ci-dessous se rapporte au domaine technique de l'évacuation des eaux usées et / ou pluviales.

Les siphons de sol sont actuellement de moins en moins utilisés dans la construction, cela étant lié au surcoût de la main-d'oeuvre dû à l'installation de tels accessoires ainsi qu'à la difficulté de le positionner par rapport au sol fini qui ne sont pas toujours respectés, la pose de canalisations supplémentaires ainsi que le maintient en place du siphon de sol avant que les chapes et autres travaux ne soient réalisés, ce qui entraîne des dégradations lors du passage des ouvriers avant la fin de chantier, et enfin la quasi impossibilité d'installer un siphon de sol après les travaux ou dans des constructions existantes par le seul fait des destructions engendrées par la pose de ce siphon de sol seront considérées comme inacceptables. La présente invention vise à solutionner en partie ces inconvénients.

Dans l'état actuel, une chambre de visite est constituée d'une chambre de visite cuvelée en maçonnerie ou autre, surmontée d'un tampon de visite. Dans cette chambre de visite aboutissent des canalisations ayant collecté les eaux usées en divers endroits et de tuyaux dirigeant ces eaux vers les égouts. Ces chambres de visite sont surmontées d'un tampon de sol constitué d'un cadre fixe scellé dans la chape et d'un couvercle amovible permettant de rendre accessible le réseau d'égouttage.

Le procédé dont fait l'objet le présent dépôt de brevet se compose comme suit et comme indiqué sur les différentes figures :
1- d'un cadre extérieur à sceller en chape (facultatif)
2- du couvercle avec le système de drainage intégré
3- du couvercle du drain réalisant l'occlusion hydraulique (siphon)

Avantages liés à l'intégration du système de drainage au tampon de sol.

Dans le cadre d'une nouvelle construction ou d'une rénovation, on pourrait donc avantageusement remplacer le tampon de sol classique par cette invention ; ce qui aurait pour effet d'avoir un système de drainage sans aucune main-d'oeuvre ni foumiture supplémentaires.

Cette invention permettrait aussi de doter directement des locaux existant ayant un tampon de sol classique, d'un système de drainage par le simple remplacement du couvercle traditionnel par un nouveau couvercle muni du drain et cela sans travaux ni dégradation supplémentaires, ni main-d'oeuvre à prévoir.

L'invention est aussi caractérisée dans son usage par un plus grand niveau de sécurité dans les locaux, vu qu'il n'est pas rare de remarquer que dans les locaux où un siphon de sol est inexistant mais où est disponible un tampon de sol, le personnel d'entretien dépose le couvercle du tampon de sol afin d'éliminer les eaux de nettoyage à même la chambre de visite ; cela ayant pour effet que la chambre de visite restant ouverte, une personne inattentive ou distraite pourrait être blessée en chutant dans le trou béant. L'invention ayant aussi pour but d'éviter ces risques graves ainsi que tous les problèmes liés au fait qu'il faille très souvent des outils pour enlever le couvercle souvent lourd et difficile à manipuler ainsi que les remontées des mauvaises odeurs lié à la dépose du couvercle.

## Revendications

1. Combiné tampon (couvercle) de sol avec un siphon de sol, comportant un cadre extérieur (1) fixe (facultatif), un couvercle (2) et un ou plusieurs orifices de drainage

2. Combiné selon la revendication 1 dont le système de drainage comporte un système d'occlusion hydraulique (3)

3. Combiné selon la revendication 1 dont le système de drainage comporte un système d'occlusion mécanique

4. Combiné selon les revendications 1,2 et 3 avec un tampon de sol à carreler.
